# FASCICULE DE BREVET EUROPEEN

(11) **EP 0 329 578 B1**
(45) Date de publication et mention de la délivrance du brevet: **21.11.1991**
(21) Numéro de dépôt: 89420053.4
(22) Date de dépôt: 15.02.1989
(51) Int. Cl.: A47K 13/12

(54) **Abattant pour cuvette de W.C.**
Toilettensitz
Toilet seat

(30) Priorité: 18.02.1988 FR 8802503
(43) Date de publication de la demande: 23.08.1989
(73) Titulaire: TISSOT S.A., F-01130 Nantua (FR)
(72) Inventeur: Tissot, Patrick, F-01130 Nantua (FR); Guy, Jean, F-01130 Nantua (FR); Patel, Claude, F-01130 Nantua (FR)
(74) Mandataire: Bratel, Gérard

(56) Documents cités:
- EP-A- 0 014 325
- EP-A- 0 225 427
- US-A- 2 077 815
- US-A- 3 261 029
- US-A- 4 680 816

## Description

La présente invention se rapporte à un abattant pour cuvette de W.C., et plus particulièrement à un abattant comprenant une lunette et un couvercle, selon le préambule de la revendication.

Dans les réalisations traditionnelles, les abattants de W.C. sont articulés sur la partie arrière de la cuvette, avec fixation à demeure au moyen de boulons. Il en résulte une grosse difficulté de nettoyage de l'abattant, du fait qu'il existe ainsi des parties qui sont d'accès très difficile, et qu'un démontage suivi d'un remontage constituerait une opération longue et incommode.

On a déjà proposé, en vue d'éviter ces inconvénients et faciliter le nettoyage, des abattants pour W.C. qui comportent un dispositif de fixation rapide, permettant un démontage et une remise en place relativement aisés des éléments articulés, à savoir la lunette d'une part, et le couvercle d'autre part. Des exemples de ce genre de réalisations sont fournis par les documents EP-A-0225427, EP-A-0014325 et US-A-4680816.

Dans certaines réalisations connues du genre précédent, la lunette et le couvercle sont articulés, sur une embase fixe, autour de deux axes respectifs parallèles et distincts. Le dispositif de fixation rapide doit donc être, dans ce cas, un dispositif double.

Dans d'autres réalisations également connues, notamment selon le document précité US-A-4680816, la lunette et le couvercle sont montés pivotants autour d'un axe d'articulation commun. Ce document montre une réalisation dans laquelle une embase, fixée sur la partie arrière de la cuvette de W.C., est constituée par une pièce unique pourvue de sièges permettant de pré-positionner la lunette et le couvercle. Toutefois, dans cette réalisation également, la lunette n'est pas solidarisée avec le couvercle.

Par contre, le document US-A-3261029 décrit un abattant comportant une embase fixée à l'arrière de la cuvette de W.C. et recevant de façon amovible, à l'aide d'un dispositif de fixation rapide, une lunette et un couvercle articulés autour d'un axe transversal commun, la lunette et le couvercle étant articulés entre eux suivant cet axe par une charnière constituée de deux axes tubulaires qui lient en permanence la lunette avec le couvercle. La fixation rapide de l'ensemble lunette-couvercle sur l'embase s'effectue par l'intermédiaire de deux goupilles mobiles en sens opposés, permettant le verrouillage ou le déverrouillage des axes tubulaires. Le retrait de l'ensemble lunette-couvercle se fait ainsi sans séparer la lunette du couvercle, ce qui peut faciliter les opérations de démontage et de remise en place, la lunette et le couvercle formant un ensemble unique aisément manipulable.

Toutefois, dans la réalisation connue selon le document US-A-3261029, chacune des deux goupilles mobiles est solidaire d'une crémaillère, les deux crémaillères venant en prise avec un pignon lié à une tête d'entraînement en rotation. L'actionnement de la tête d'entraînement nécessite un outil approprié. De plus, l'accès à cette tête d'entraînement peut être difficile puisqu'elle est tournée vers l'arrière de la cuvette. Enfin, il s'agit d'une réalisation assez compliquée sur le plan mécanique, avec engrenages et éléments rotatifs.

La présente invention évite ces inconvénients, en fournissant une structure perfectionnée permettant un démontage et une remise en place de l'ensemble lunette-couvercle qui soient particulièrement aisés et rapides, sans nécessité d'outil et sans difficulté d'accès, et par un dispositif simple et mécaniquement résistant pouvant être actionné directement.

A cet effet, dans l'abattant pour cuvette de W.C. selon l'invention, l'embase fixe est constituée par une pièce unique en forme de plaque portant des coussinets aptes à recevoir les deux axes tubulaires par lesquels la lunette et le couvercle sont articulés entre eux, et cette embase fixe comporte, vers ses extrémités, des glissières prévues pour deux pièces coulissantes de verrouillage rapide, chacune de ces pièces coulissantes étant munie d'un petit axe qui est apte à s'enficher dans l'orifice axial de l'un des deux axes tubulaires par lesquels la lunette et le couvercle sont articulés entre eux. Ainsi, un simple mouvement de translation des pièces de verrouillage, dans un sens ou dans l'autre, mouvement parfaitement guidé par les glissières de l'embase, permet de libérer l'ensemble lunette-couvercle pour procéder à son retrait, ou de verrouiller à nouveau cet ensemble sur l'embase.

L'invention sera bien comprise, et ses avantages ressortiront, au cours de la description suivante d'un exemple non limitatif de réalisation de cet abattant, en référence au dessin schématique annexé dans lequel:
Figure 1 est une vue en perspective d'une cuvette de W.C. équipée d'un abattant conforme à l'invention;
Figure 2 est une vue similaire à la figure 1, avec l'abattant démonté et retiré;
Figure 3 est une vue en perspective de l'embase fixe de cet abattant;
Figure 4 montre, en perspective, une des deux pièces coulissantes de verrouillage rapide de l'abattant sur cette embase;
Figure 5 est une vue de détail partielle, en perspective, de l'articulation de l'abattant;
Figure 6 est une vue, en coupe transversale selon VI-VI de figure 1, de l'abattant en place sur la cuvette;
Figure 7 est une vue similaire à la figure 6, l'abattant étant démonté et retiré;
Figure 8 est une coupe longitudinale partielle de l'abattant, selon VIII-VIII de figure 6;
Figure 9 est une vue en coupe selon IX-IX de figure 7.

En se reportant aux figures 1 à 9, l'abattant désigné dans son ensemble par 1, qui est destiné à équiper une cuvette de W.C. indiquée en 2, comporte classiquement une lunette 3 et un couvercle 4 qui sont articulés sur la partie arrière de la cuvette 2, et qui sont en outre articulés entre eux, autour d'une charnière ou articulation arrière transversale 5, en une ou deux parties. Une embase fixe 6 est fixée transversalement à demeure, au moyen de boulons 7, sur la partie arrière de la cuvette 2 percée d'orifices verticaux, et l'embase 6 reçoit, au moyen d'un dispositif de verrouillage rapide comportant deux pièces coulissantes 8, l'ensemble constitué par la lunette 3, par son couvercle 4, et par leur articulation 5.

L'embase 6 est représentée seule sur la figure 3. Elle se présente sous la forme générale d'une plaque rectangulaire allongée 9 qui est percée de quatre lumières longitudinales 10 aptes chacune à recevoir un boulon 7 de fixation sur la cuvette, par exemple un boulon à écrou à oreilles 11. En variantes, il est possible de remplacer le boulon 7 à écrou à oreilles 11 par un boulon à vis et écrou ordinaires, par un écrou à pas rapide à blocage par le dessus, ou encore plus avantageusement par un écrou à cheville gonflante, offrant l'avantage d'un montage aisé, puisque s'effectuant uniquement par le dessus.

Les lumières 10 sont pratiquées dans les deux parties d'extrémité 12, 13 de la plaque 9 et ces parties d'extrémité 12, 13 sont conformées pour présenter des décrochements longitudinaux 14 qui forment des glissières de réception pour les pièces coulissantes de verrouillage rapide 8 précitées.

La face supérieure de la plaque 9 porte deux paires de coussinets 15, 16 qui sont eux-mêmes faiblement distants l'un de l'autre. Ces paires de coussinets 15, 16 sont destinées à recevoir chacune l'un des deux axes rubulaires 17 qui, à eux deux, constituent la charnière 5 ou articulation trécitée (voir les figures 5 à 7). Il est important de noter ici que la lunette 3 et le couvercle 4 restent solidarisés l'un avec l'autre, de façon permanente, au moyen des deux axes tubulaires 17.

Chacune des deux pièces de verrouillage 8 comporte deux rainures latérales 18, aptes à coopérer avec les glissières 14 précitées, et un petit axe central protubérant 19 qui est destiné à s'enficher dans l'orifice axial 17a de l'axe tubulaire 17 correspondant, afin d'assurer ainsi le verrouillage rapide de cet axe d'articulation ― voir notamment les figures 4 et 5.

L'utilisation de cet abattant 1 sera maintenant expliquée en référence aux figures 1, 2, 6 et 7. En position normale d'utilisation (figure 6), les deux pièces coulissantes 8 sont enfilées à fond sur les glissières 14, de sorte que leurs deux axes centraux 19 sont totalement en prise dans les axes tubulaires associés 17, ce qui solidarise l'ensemble lunette-couvercle 3, 4 avec l'embase fixe 6. L'abattant est alors en position d'utilisation courante, la lunette 3 et le couvercle 4 pouvant pivoter séparément autour de leur articulation commune 5.

Lorsque l'on désire procéder au nettoyage de l'ensemble lunettecouvercle 3, 4 et de l'embase 6, on fait glisser latéralement les deux pièces de vérrouillage 8, sans nécessairement les retirer mais de manière à extraire entièrement leurs axes 19 des axis tubulaires associés 17. L'ensemble lunette-couvercle 3, 4 est alors déverrouillé et peut être retiré par soulévement, comme montré aux figures 2 et 7. La remise en place de cet ensemble s'effectue bien entendu par les opérations inverses, un dispositif de détrompage (non représenté) pouvant être prévu pour faciliter le positionnement exact des axes tubulaires 17 sur les coussinets associés 15, 16.

On comprend que dans l'exemple de réalisation décrit, on bénéficie de l'avantage que la lunette 3 et le couvercle 4 restent en permanence liés de façon articulée, notamment lorsqu'on les retire et les remet en place sur l'embase 6 ce qui facilite grandement les manipulations. De plus, on note que la liaison permanente de la lunette 3 et du couvercle 4 au moyen d'axes tubulaires 17, prévus pour reposer sur des coussinets 15, 16 conduit à une réalisation avantageuse sur le plan mécanique, les efforts s'exerçant sur ces coussinets et n'étant pas transmis par les petits axes 19 de faible section.

## Revendications

1. Abattant pour cuvette de W.C., comportant une embase fixe de forme allongée (6), prévue pour être fixée à demeure sur la partie arrière de la cuvette (2) et pour recevoir, de façon amovible et par un dispositif (8, 19) de fixation rapide, une lunette (3) et un couvercle (4) qui sont articulés sur cette embase fixe (6) autour d'un axe transversal commun, la lunette (3) et le couvercle (4) étant articulés entre eux, suivant ledit axe transversal, par une charnière constituée de deux axes tubulaires (17), et dans lequel le dispositif (8, 19) de fixation rapide est prévu pour lier l'ensemble lunette-couvercle (3, 4) avec l'embase fixe (6) par verrouillage des axes tubulaires d'articulation (17), ou pour déverrouiller ces axes tubulaires (17) de manière à permettre le retrait de l'ensemble lunette-couvercle (3, 4), sans séparer la lunette du couvercle, caractérisé en ce que l'embase fixe (6) est constituée par une pièce unique en forme de plaque (9) portant des coussinets (15, 16) aptes à recevoir les deux axes tubulaires (17) par lesquels la lunette (3) et le couvercle (4) sont articulés entre eux, et en ce que cette embase fixe (6) comporte, vers ses extrémités (12, 13), des glissières (14) prévues pour deux pièces coulissantes (8) de verrouillage rapide, chacune de ces pièces coulissantes (8) étant munie d'un petit axe (19) qui est apte à s'enficher dans l'orifice axial (17a) de l'un des deux axes tubulaires (17) par lesquels la lunette (3) et le couvercle (4) sont articulés entre eux.

## Patentansprüche

1. Toilettensitz, beinhaltend ein feststehendes Anschlußstück in länglicher Form (6), bestimmt zur dauerhaften Befestigung auf dem rückwärtigen Abschnitt des Beckens (2) und dazu bestimmt, auf lösbare Weise und mittels einer Schnellbefestigungseinrichtung (8, 19) eine Brille (3) und einen Deckel (4) aufzunehmen die auf diesem feststehenden Anschlußstück (6) um eine gemeinsame Querachse schwenkbar gelagert sind, wobei die Brille (3) und der Deckel (4) untereinander gelenkig in der genannten Querachse durch ein Scharnier verbunden sind, das durch zwei rohrförmige Achsen (17) gebildet ist und in dem die Schnellbefestigungsvorrichtung (8, 19) vorgesehen ist, um die Gesamtheit aus Brille und Deckel (3, 4) mit dem feststehenden Anschlußstück (6) durch Verriegelung der rohrförmigen Schwenkachsen (17) zu verbinden oder um diese rohrförmigen Achsen (17) in der Weise zu entriegeln, daß die Abnahme der Gesamtheit aus Brille und Deckel (3, 4) möglich ist, ohne die Brille vom Deckel zu trennen, **dadurch gekennzeichnet**, daß das feststehende Anschlußstück (6) durch ein einstückiges Teil in Form einer Platte (9) gebildet ist, die Lagerstücke (15, 16) trägt, die darauf ausgelegt sind, die beiden rohrförmigen Achsen (17) aufzunehmen, mit denen die Brille (3) und der Deckel (4) schwenkbar miteinander verbunden sind und ferner dadurch gekennzeichnet, daß das feststehende Anschlußstück (6) gegen seine Enden (12, 13) hin Gleitführungen (14) beinhaltet, die für zwei Schnellverriegelungs-Gleitstücke (8) vorgesehen sind, wobei jedes dieser Gleitstücke (8) mit einer kleinen Achse (9) bestückt ist, die darauf ausgelegt ist, in die axiale Öffnung (17a) in eine der beiden rohrförmigen Achsen (17) einzutreten, mit denen die Brille (3) und der Deckel (4) gelenkig miteinander verbunden sind.

## Claims

1. A tilting cover for a W.C. pan, comprising a fixed base (6) of longitudinal shape, intended to be permanently fixed to the rear portion of the pan (2) and to receive in removable manner and by a rapid fixing device (8, 19) a seat (3) and a lid (4) which are articulated to this fixed base (6) around a common transverse shaft, the seat (3) and the lid (4) being articulated to one another around the said transverse shaft by a hinge consisting of two tubular shafts (17), and in which the rapid fixing device (8, 19) is intended to unite the seat-lid assembly (3, 4) to the fixed base (6) by locking the tubular articulation shafts (17), or to unlock these tubular shafts (17) so as to enable the seat-lid assembly (3, 4) to be withdrawn without separating the seat from the lid, *characterized in that* the fixed base (6) consists of a single piece in the form of a plate (9) carrying supports (15, 16) suitable to receive the two tubular shafts (17) by which the seat (3) and the lid (4) are articulated to one another, and in that near its ends (12, 13) this fixed base (6) comprises sliders (14) provided for two quick-locking sliding components (8), each of these sliding components (8) being furnished with a small shaft (19) that is suitable to engage itself into the axial orifice (17a) of one of the two tubular shafts (17) by which the seat (3) and the lid (4) are articulated to one another.
